# EUROPÄISCHE PATENTSCHRIFT

(11) **EP 0 009 564 B1**
(45) Veröffentlichungstag und Bekanntmachung des Hinweises auf die Patenterteilung: **19.05.1982**
(21) Anmeldenummer: 79102750.1
(22) Anmeldetag: 01.08.1979
(51) Int. Cl.: F01M 9/10

(54) **Schmierölkreislauf für eine Brennkraftmaschine**
Lubricating circuit for an internal-combustion engine
Cycle de graissage pour moteur à combustion interne

(30) Priorität: 04.10.1978 DE 2843248
(43) Veröffentlichungstag der Anmeldung: 16.04.1980
(73) Patentinhaber: Klöckner-Humboldt-Deutz Aktiengesellschaft, 51149 Köln (DE)
(72) Erfinder: Pluequet, Heinz, Dipl.-Ing., D-5000 Köln 91 (DE)

## Beschreibung

Die Erfindung bezieht sich auf einen Schmierölkreislauf für eine Brennkraftmaschine mit einer Schmierölpumpe, die über ggfs. einen Ölkühler und eine Filtereinrichtung durch eine Hauptdruckleitung Öl zu Lagerstellen der Brennkraftmaschine und zu weiter entfernten Lagerstellen von Zusatzaggregaten, z.B. eines Abgasturboladers, fördert.

Es ist bekannt (US-A-4058 981 die Zusatzaggregate wie z.B. den Abgasturbolader über Versorgungsleitungen an die Schmierölpumpe der Brennkraftmaschine anzuschließen und eine Abflußleitung zwischen Turbolader und Ölsumpf vorzusehen. Die Anschlußstellen der Versorgungsleitungen liegen dabei wegen der erforderlichen Kühlung und Filterung des während des Motorbetriebs zugeführten Öls in Durchflußrichtung hinter dem Schmierölkühler bzw. der Filtereinrichtung für das Schmieröl, sowie hinter anderen Teilen des Schmierölkreislaufs wie Zuleitungen usw. Bei längerem Motorstillstand läuft das Öl aus diesen Räumen teilweise oder ganz ab, so daß bei jedem erneuten Motorstart diese Räume aufgefüllt werden müssen, bevor sich der volle Oldruck aufbauen und das Schmieröl in die Lagerstellen drücken kann. Besonders benachteiligt sind dabei die weiter entfernten Lagerstellen von Zusatzaggregaten, wie beispielsweise die Lagerstellen des meist in Höhe der Oberkante des Motors oder noch darüber angeordneten Abgasturboladers. Hier tritt Öl ausreichenden Druckes in Lagerstellen u.U. erst mit einer solchen zeitlichen Verzögerung ein, daß dies sich zwar beim unbelasteten Hochlauf und entsprechend stark verzögerter oder allmählicher Lastübemahme nicht nachteilig auswirkt; für schnelle Lastübernahme wie sie bei Sofortbereitschaftsaggregaten auftritt, liegt jedoch der Zeitpunkt, in dem Drucköl ausreichender Menge vorhanden ist, zu spät. Hierdurch können schwere Zerstörungen an den Lagerstellen auftreten, wenn nicht durch besondere Maßnehmen für eine schnell einsetzende Ölversorgung gesorgt wird.

Bei der bereits bekanntgewordenen Anordnung soll eine beschleunigte Ölversorgung der weiter entfernten Lagerstellen beim Motorstart dadurch sichergestellt werden, daß zum einen das Schmieröl für diese Lagerstellen zeitweise an der Filtereinrichtung vorbeigeführt wird und daß zum anderen die zu den Spritzöldüsen für die Kolbenkühlung führende Leitung zeitweise abgesperrt wird.

Ein Nachteil dieser Anordnung besteht darin, daß hierbei in jedem Fall die gesamte Schmierölmenge über den Ölkühler strömt, wobei infolge großer Leitungslänge der Druckabfall erhöht ist und der Druckaufbau an den entfernten Lagerstellen sich verzögert. Als weiterer Nachteil ist anzusehen, daß eine Ölleitung zu den nähergelegenen Lagerstellen der Brennkraftmaschine ständig geöffnet bleibt und die Schmierölmenge für diese Lagerstellen dauernd über die Filtereinrichtung strömt, wodurch ein schneller Druckaufbau an den entfernten Lagerstellen weiter behindert wird.

Es ist die Aufgabe der Erfindung einen Schmierölkreislauf mit einfachen Mitteln so zu gestalten, daß die Schmierölversorgung auch weiter entfernter Lagerstellen früh genug erfolgt und zuverlässig sichergestellt ist.

Gelöst wird die Aufgabe der Erfindung durch die im Kennzeichen des Patentanspruchs 1 aufgeführten Merkmale. Dabei wird durch Abregeln der Hauptdruckleitung kurz hinter der Schmierölpumpe sichergestellt, daß die entfernten Lagerstellen ggfs: unter Zwischenschaltung eines auslaufgeschützten Schmierölfilters sofort versorgt werden. Damit das Öl bereits durch die ersten Umdrehungen der Schmierölpumpe in die direkte Druckölleitung gezwungen wird und nicht den geringsten Widerstand des Auffüllvorganges der Hauptdruckleitung, wählt, wird dabei der Abfluß zur Hauptdruckleitung durch eine verstellbare Drossel bzw. Absperrorgan kurzfristig behindert bzw. unterbrochen, wobei mit aufkommenden Öldruck über die Steuerleitung der Zufluß zur Hauptdruckleitung voll geöffnet wird, nach Abstellen des Motors jedoch unter Federkraftwirkung wieder in die Drossel- bzw. Absperrstellung geht.

Durch das Merkmal des Anspruchs 2 wird eine baulich einfache und kostengünstige Anordnung der Steuerleitung empfohlen.

Durch die Merkmale des Patentanspruchs 3 wird sichergestellt, daß nur in der Anlaufphase die Versorgung der weiter entfernten Lagerstellen durch die direkte Druckölleitung erfolgt, wobei nach dem Hochlaufen und hinreichendem Druck in der Hauptdruckleitung die Ölversorgung durch diese erfolgt. Dadurch wird sichergestellt, daß während des normalen Betriebs der Brennkraftmaschine alle Lagerstellen durch gekühltes und ggfs. gefiltertes Öl versorgt werden. Handelt es sich um eine relativ kleine Ölmenge, die durch die direkte Druckölleitung fließt und vertragen die zu versorgenden entfernten Lagerstellen ein entsprechend dem Motorbetrieb erwärmtes, nicht rückgekühltes Öl, so kann während der gesamten Betriebszeit des Motors die direkte Druckölleitung beibehalten werden und die Verbindungsleitung zwischen Hauptdruckleitung und den entfernten Lagerstellen entfällt.

Die Aufgabe der Erfindung wird auch durch die Merkmale des kennzeichnenden Teils des Anspruchs 4 gelöst. Dabei wird von dem Gedanken ausgegangen, daß bei nach außen ablaufgeschützten Lagerstellen das Öl nur durch die Hauptdruckleitung zurückfließen kann, was jedoch durch das Absperrorgan nicht möglich ist. Der Schutz gegen Entleeren der Lagerstellen kann dadurch gewährleistet sein, daß die Stichleitungen von der Hauptdruckleitung und ihren Nebenräumen zu den Lagerstellen derart ausgebildet sind, daß deren höchster Punkt höher liegt, als alle anderen Räume des Ölkreislaufs. Selbst wenn dann noch die Verbindungsleitung von der Hauptdruckölleitung zu den entfernteren Lagerstellen, z.B. eines Abgasturboladers über tiefer liegende Lagerstellen leergelaufen sein sollte, wird dann trotzdem durch den aufkommenden Öldruck bei aufgesteuertem Absperrventil wegen der gefüllten Ölräume der Druckölaufbau in der Verbindungsleitung genauso schnell erfolgen, als dies über eine direkte Druckölleitung der Fall wäre.

Zur weiteren Erläuterung der Erfindung wird auf die Zeichnung verwiesen, in der ein Ausführungsbeispiel vereinfacht dargestellt ist.

In der Zeichnung ist mit 1 eine nur skizziert dargestellte Brennkraftmaschine bezeichnet, die einen Ölsumpf 2 aufweist, aus dem eine Schmierölpumpe 3 Öl ansaugen kann. An dem Druckstutzen 4 der Schmierölpumpe 3 ist ein mit 5, 5a bezeichnetes Drosselventil bzw. Absperrorgan angeschlossen, welches mit einer Hauptdruckleitung 6 verbunden ist, in der ein Ölkühler 7 und eine Filtereinrichtung 8 eingebaut sind. Mit der Hauptdruckleitung 6 sind Stichleitungen 9 verbunden, die zu Lagerstellen 10 einer Kurbelwelle 11 und zu sonstigen Verbrauchern führen. An die Hauptdruckleitung 6 ist weiterhin eine Verbindungsleitung 12 angeschlossen, die über ein Umschaltventil 13 zu entfernten Lagerstellen 14 eines Abgasturboladers 15 führt. Von den entfernten Lagerstellen 14 führt eine Rückflußleitung 16 in den Ölsumpf 2. An den Druckstutzen 4 der Schmierölpumpe 3 ist eine direkte Druckölleitung 17 angeschlossen, die über einen auslaufgeschützten Schmierölfilter 18 zum Umschaltventil 13 führt. Das Umschaltventil 13 ist so ausgebildet, daß Druck in der Verbindungsleitung 12, und zwar im Bereich zwischen Hauptdruckleitung 6 und Umschaltventil 13, letzteres derart umschaltet, daß eine Verbindung zwischen Verbindungsleitung und entfernten Lagerstellen 14 erfolgt, während bei Drucklosigkeit bzw. einem geringen Druck in der Verbindungsleitung das Umschaltventil 13 in die in der Zeichnung dargestellte Schaltstellung umgeschaltet ist, so daß die Verbindungsleitung unterbrochen und die direkte Druckölleitung mit den entfernten Lagerstellen verbunden ist. Das Drosselventil bzw. Absperrorgan wird mittels eines Servozylinders 19 betätigt, wobei ein innerhalb des Servozylinders angeordneter Kolben 20 einerseits von einer Feder 21 und andererseits über eine Steuerleitung 22 vom Druck in der direkten Druckölleitung 17 beaufschlagt wird, so daß das Drosselventil bzw. Absperrorgan bei Drucklosigkeit bzw. geringstem Druck in der direkten Druckölleitung geschlossen und bei hinreichendem Druck in der Druckölleitung geöffnet ist.

In der Zeichnung sind weiterhin, strichpunktiert dargestellt, für 3 Lagerstellen 10 der Kurbelwelle 1 1 Stichleitungen 9a vorgesehen, die so angeordnet sind, daß sie möglichst nahe an den Lagerstellen eine höhere Stelle als die Hauptdruckleitung mit Nebenräumen aufweisen, so daß das Schmierölsystem bei Verwendung dieser Stichleitungen und Benutzung eines Absperrventils 5a ablaufgeschützt ausgestaltet ist, wobei dann die direkte Druckölleitung 17 entfallen kann.

## Patentansprüche

1. Schmierölkreislauf für eine Brennkraftmaschine mit einer Schmierölpumpe (3), die über ggfs. einen Ölkühler (7) und eine Filtereinrichtung (8) Öl zu den Lagerstellen (10) der Brennkraftmaschine und zu weiter entfernten Lagerstellen (14) von Zusatzaggregaten, (15) z.B. eines Abgasturboladers, fördert, wobei ein Verstellorgan zwischen Schmierölpumpe und Lagerstellen eingebaut ist, welches entgegen Federkraft in Abhängigkeit vom Schmieröldruck betätigbar ist, dadurch gekennzeichnet, daß in der Hauptdruckleitung (6) Zu den Lagerstellen der Brennkraftmaschine möglichst nahe an der Schmierölpumpe (3) eine verstellbare Drossel (5) oder ein verstellbares Absperrorgan (5a) eingebaut ist, daß zwischen Drossel (5) bzw. Absperrorgan (5a) und Schmierölpumpe (3) eine direkte Druckölleitung (17) angeschlossen ist, die ggfs. unter Zwischenschaltung eines auslaufgeschützten Schmierölfilters (18) zu den weiter entfernten Lagerstellen (14) führt und daß an einer Verstelleinrichtung (19 bis 21) der Drossel (5) bzw. des Absperrorgans (5a) eine vom Druck zwischen Schmierölpumpe (3) und Drossel (5) bzw. Absperrorgan (5a) beaufschlagte Steuerleitung (22) angeschlossen ist, über die die Verstelleinrichtung (19 bis 21) entgegen Federkraft (21) im Öffnungssinne betätigt wird.

2. Schmierölkreislauf nach Anspruch 1, dadurch gekennzeichnet, daß die Steuerleitung (22) an die direkte Druckölleitung (17) angeschlossen ist.

3. Schmierölkreislauf nach einem der Ansprüche 1 oder 2, dadurch gekennzeichnet, daß die direkte Druckölleitung (17) in eine zwischen Hauptdruckleitung (6) und den weiter entfernten Lagerstellen (14) angeordnete Verbindungsleitung (12) mündet und daß an der Einmündungsstelle ein Umschaltventil (13) eingebaut ist, das vom Druck in der Verbindungsleitung (12) zwischen Umschaltventil (13) und Hauptdruckleitung (6) derart betätigt wird, daß ab einem vorgegebenen Druck in der Verbindungsleitung (12) die drekte Druckölleitung (17) abgeschlossen und die Verbindungsleitung (12) mit den weiter entfernten Lagerstellen (14) verbunden ist, wobei bei unzureichendem Druck die Verbindungsleitung (12) abgeschlossen und die direkte Druckölleitung (17) mit den weiter entfernten Lagerstellen (14) verbunden ist.

4. Schmierölkreislauf für eine Brennkraftmaschine mit einer Schmierölpumpe, (3) die über ggfs. einen Ölkühler (7) und eine Filtereinrichtung (8) Öl zu Lagerstellen (10) der Brennkraftmaschine und zu weiter entfernten Lagerstellen (14) von Zusatzaggregaten, (15) z.B. eines Abgasturboladers fördert, wobei ein Verstellorgan zwischen Schmierölpumpe und Lagerstellen eingebaut ist, welches entgegen Federkraft in Abhängigkeit von Schmieröldruck betätigbar ist, dadurch gekennzeichnet, daß in der Hauptdruckleitung (6) zu den Lagerstellen (10, 14) der Brennkraftmaschine möglichst nahe an der Schmierölpumpe (3) ein beim unzureichendem Druck verschlossenes Absperrorgan (5a) eingebaut ist, das im Öffnungssinne vom Druck in der Hauptdruckleitung (6) vor dem Absperrorgan (5a) betätigbar ist, und daß ggf. der Ölkühler (7), die Filtereinrichtung (8) und sonstige Räume sowie die Hauptdruckleitung (6) mit den Nebenräumen gegenüber den Lagerstellen (10) der Brennkraftmaschine (1) ablaufgeschützt ausgeführt sind.

5. Schmierölkreislauf nach Anspruch 4, dadurch gekennzeichnet, daß die zwischen der Hauptdruckleitung (6) und den Lagerstellen (10) der Brennkraftmaschine (1) angeordneten Stichleitungen (9a) möglichst nahe an den Lagerstellen (10) eine höher als die Hauptdruckleitung (6) mit Nebenräumen angeordnete Leitungsstrecke aufweisen.

## Revendications

1. Circuit d'huile de lubrification pour un moteur à combustion interne avec une pompe d'huile de lubrification qui, par l'intermédiaire éventuel d'un refroidisseur d'huile et d'une installation de filtrage refoule par une canalisation principale sous pression l'huile aux emplacements de paliers du moteur à combustion interne et à des emplacements de paliers plus éloignés d'appareils annexes, par exemple d'un turbocompresseur sur les gaz d'échappement, circuit d'huile de lubrification caractérisé en ce que sur la canalisation principale sous pression (6), le plus près possible de la pompe d'huile de lubrification (3), est monté un étranglement réglable (5) ou bien un organe de fermeture réglable (5a), une canalisation d'huile sous pression directe (17) étant raccordée entre cet étranglement (5) ou bien l'organe de fermeture (5a) et la pompe d'huile de lubrification (3), cette canalisation d'huile sous pression (17), éventuellement avec interposition d'un filtre d'huile de lubrification (18) de sécurité contre la marche à vide, aboutissant aux emplacements de paliers plus éloignés (14), une canalisation de commande (22) recevant la pression entre la pompe d'huile de lubrification (3) et l'étranglement (5) ou bien l'organe de fermeture (5a) étant raccordée à l'installation de réglage (19 à 21) de l'étranglement (5) ou bien de l'organe de fermeture (5a), cette canalisation de commande (22) manoeuvrant l'installation de réglage (19 à 21) dans le sens de l'ouverture contre l'action d'un ressort (21).

2. Circuit selon la revendication 1, caractérisé en ce que la canalisation de commande (22) est raccordée à la canalisation directe d'huile sous pression (17).

3. Circuit selon l'une quelconque des revendications 1 et 2, caractérisé en ce que la canalisation directe d'huile sous pression (17) débouche dans une canalisation de liaison (12) disposée entre la canalisation principale sous pression (6) et les autres emplacements de paliers éloignés (14), tandis qu'à l'emplacement où débouche cette canalisation directe sous pression (17) est installée une soupape de commutation (13) qui est actionnée par la pression dans la canalisation de liaison (12) entre la soupape de commutation (13) et la canalisation principale sous pression (6) de façon telle qu'à partir d'une pression prédéterminée dans la canalisation de liaison (12) la canalisation directe d'huile sous pression (17) est raccordée et la canalisation de liaison (12) est reliée avec les autres emplacements de paliers éloignés (14), cependant que pour une pression insuffisante, la canalisation de liaison (12) est fermée et la canalisation directe d'huile sous pression (17) est reliée avec les autres emplacements de paliers éloignés (14).

4. Circuit selon la revendication 1, caractérisé en ce que sur la canalisation principale sous pression (6) le plus près possible de la pompe d'huile de lubrification (3) est installé un grgane de fermeture réglable (5a) qui est susceptible d'être actionné dans le sens de l'ouverture contre l'action d'un ressort (21) par la pression dans la canalisation principale sous pression (6) en amont de l'organe de fermeture (5a), le refroidisseur d'huile (7), l'installation de filtrage (8) et d'autres capacités ainsi que la canalisation principale sous pression (6) avec les capacités annexes vis-à-vis des emplacements de paliers (10) du moteur à combustion interne (1) étant réalisées de façon à être protégées contre le fonctionnement à vide ou bien l'écoulement.

5. Circuit selon la revendication 4, caractérisé en ce que les canalisations de piquage (9a) disposées entre la canalisation principale sous pression (6) et les emplacements de paliers (10) du moteur à combustion interne (1) comportent le plus possible des emplacements de paliers (10) un tronçon de canalisation placé plus haut que la canalisation sous pression principale (6) et ses capacités annexes.

## Claims

1. A lubricating-oil circuit for an internal combustion engine, comprising a lubricating oil pump (3) which, optionally by way of an oil cooler (7) and a filter means (8), delivers oil to the bearing points (10) of the internal combustion engine and to more remote bearing points (14) of auxiliary units (15), e.g., of an exhaust-gas driven turbocharger, an adjusting member being provided between the lubricating-oil pump and the bearing points, which adjustment member can be actuated, against spring force, in dependence upon the lubricating oil pressure, characterised in that an adjustable throttle (5) or an adjustable shut-off member (5a) is provided in the main pressure passage (6) leading to the bearing points of the internal combustion engine and as near as possible to the lubricating oil pump (3); that a direct oil-pressure passage (17) is connected between the lubricating oil pump (3) and the throttle (5) or shut-off member (5a), which oil-pressure passage leads optionally via an interposed discharge-protected lubricating-oil filter (18) to the more remote bearing points (14); and that a control passage (22), to which is applied the pressure between the lubricating-oil pump (3) and the throttle (5) or shut-off member (5a), is connected to an adjusting means (19 to 21) for the throttle (5) or the shut-off member (5a), by way of which control passage the adjusting means (19 to 21) is actuated in the opening direction against spring force (21).

2. A lubricating-oil circuit according to claim 1, characterised in that the control passage (22) is connected to the direct oil-pressure passage (17).

3. A lubricating-oil circuit according to claim 1 or claim 2, characterised in that the direct oil-pressure passage (17) leads into a connecting passage (12) arranged between the main pressure passage (6) and the more remote bearing points (14), and that, at the lead-in point, the circuit incorporates a change-over valve (13) which is actuated by the pressure in the connecting passage (12) between the change-over valve (13) and the main pressure passage (6) in such a manner that, above a predetermined pressure in the connecting passage (12), the direct oil-pressure passage (17) is closed off and the connecting passage (12) is connected to the more remote bearing points (14), the connecting passage (12) being closed off when pressure is insufficient and the direct oil-pressure passage (17) being connected to the more remote bearing points (14).

4. A lubricating-oil circuit for an internal combustion engine, comprising a lubricating-oil pump (3) which, optionally by way of an oil cooler (7) and a filter means (8), delivers oil to the bearing points (10) of the internal combustion engine and to more remote bearing points (14) of auxiliary units (15), e.g., of an exhaust gas driven turbocharger, an adjusting member being provided between the lubricating-oil pump and the bearing points, which adjusting member can be actuated, against spring force, in dependence upon the lubricating-oil pressure, characterised in that a shut-off member (5a), which is closed when the pressure is insufficient, is fitted in the main pressure passage (6) to the bearing points (10, 14) of the internal combustion engine and as close as possible to the lubricating-oil pump (3), which shut-off member (5a) is actuatable in the opening direction by the pressure in the main pressure passage (6) upstream of the shut-off member (5a), and that, optionally, the oil cooler (7), the filter means (8) and other compartments, as well as the main pressure passage (6) and its subsidiary spaces, are discharge-protected with respect to the bearing points (10) of the internal combustion engine (1

5. A lubricating-oil circuit according to claim 4, characterised in that the feed passages (9a) provided between the main pressure passage (6) and the bearing points (10) extend, at a location as close as possible to the bearing points (10), to a height above the main pressure passage (6) and its subsidiary spaces.
